# EUROPÄISCHE PATENTSCHRIFT

(11) **EP 4 229 609 B1**
(45) Veröffentlichungstag und Bekanntmachung des Hinweises auf die Patenterteilung: **28.08.2024**
(21) Anmeldenummer: 21801431.4
(22) Anmeldetag: 15.10.2021
(51) Int. Cl.: G07D 11/14, G07D 11/40

(54) **ANORDNUNG FÜR EINE ZUGRIFFSSICHERUNG AUF EINE VORRICHTUNG ZUR HANDHABUNG VON WERTSCHEINEN**
ARRANGEMENT FOR SECURING ACCESS TO A DEVICE FOR HANDLING BANKNOTES
AGENCEMENT POUR UNE SÉCURITÉ D'ACCÈS À UN DISPOSITIF PERMETTANT DE MANIPULER DES DOCUMENTS DE VALEUR

(30) Priorität: 16.10.2020 EP 20202215
(43) Veröffentlichungstag der Anmeldung: 23.08.2023
(73) Patentinhaber: Diebold Nixdorf Systems GmbH, 33106 Paderborn (DE)
(72) Erfinder: GRÖPPER, Sascha, 59590 Geseke (DE); DÜSTERHUS, Richard, 33106 Paderborn (DE)
(86) Internationale Anmeldenummer: PCT/EP2021/078596
(87) Internationale Veröffentlichungsnummer: WO 2022/079231

(56) Entgegenhaltungen:
- EP-A1- 2 151 805
- EP-A2- 1 209 633
- US-A1- 2013 307 210

## Beschreibung

Die Erfindung betrifft eine Anordnung für eine Zugriffssicherung auf mindestens eine Öffnung in einer Wandung eines Tresormoduls einer Vorrichtung zur Handhabung von Wertscheinen mit einer Baueinheit, die zumindest ein Sicherungsblech umfasst.

Vorrichtungen zur Handhabung von Wertscheinen, insbesondere Wertscheinen die in Tresormodulen gelagert sind, stellen ein Angriffsziel von kriminellen Dritten dar. Eine bekannte Methode, um unerlaubt an die Wertscheine in einem Tresor der Vorrichtung zu gelangen, ist das Sprengen des Tresors. Bei dieser sogenannten Automatensprengung wird meist ein zündfähiges Gemisch, beispielsweise Luft mit Propangas oder Acetylen, in den Innenraum des Tresors geleitet und zur Explosion gebracht. Alternativ können feste Sprengstoffe oder anderweitige Explosivmittel Anwendung finden. Das Ziel der Explosion ist, den Tresor soweit zu beschädigen, dass der Inhalt, insbesondere die im Inneren lagernden Wertscheine, entnehmbar sind. Die Explosivmittel werden insbesondere über konstruktiv notwendige Öffnungen in den Innenraum des Tresors verbracht.

Es ist möglich, einen Angriff auf eine Vorrichtung zur Handhabung von Wertscheinen zu erschweren, indem der Zugang zu der Vorrichtung überwacht und eingeschränkt wird, beispielsweise durch Aufstellung in einem Innenraum einer Bankfiliale.

Nachteilig ist dabei, dass die Wahl des Aufstellungsorts eingeschränkt ist. Die US 2013/0307210 A1 offenbart eine Anordnung für eine Zugriffssicherung auf mindestens eine Öffnung in einer Wandung eines Tresormoduls einer Vorrichtung zur Handhabung von Wertscheinen, mit einer Baueinheit, die mit Hilfe von zwei Teleskopschienen so angeordnet und mit dem Tresormodul verbunden ist, dass in einem eingefahrenen Zustand der Teleskopschienen Wertscheine durch die Öffnung zwischen dem Tresormodul und der Baueinheit transportierbar sind.

Es ist Aufgabe der Erfindung, eine Anordnung für eine Zugriffssicherung auf eine Vorrichtung zur Handhabung von Wertscheinen anzugeben, so dass ein Zugriff insbesondere auf Öffnungen in einem Tresormodul der Vorrichtung verhindert oder zumindest stark erschwert wird.

Diese Aufgabe wird durch eine Anordnung mit den Merkmalen der unabhängigen Ansprüche 1 und 2 gelöst. Vorteilhafte Weiterbildungen sind in den abhängigen Ansprüchen angegeben.

Eine erfdindungsgemäße Anordnung für eine Zugriffssicherung auf mindestens eine Öffnung in einer Wandung eines Tresormoduls einer Vorrichtung zur Handhabung von Wertscheinen umfasst eine Baueinheit, die mit Hilfe von zwei Teleskopschienen so angeordnet und mit dem Tresormodul verbunden ist, dass in einem eingefahrenen Zustand der Teleskopschienen Wertscheine durch die Öffnung zwischen dem Tresormodul und der Baueinheit transportierbar sind. Die Baueinheit hat zumindest ein zwischen den Teleskopschienen angeordnetes Sicherungsblech, wobei das Sicherungsblech einen einstellbaren Abstand zu einer Außenseite der Wandung des Tresormoduls hat.

Eine weitere erfdindungsgemäße Anordnung für eine Zugriffssicherung auf mindestens eine Öffnung in einer Wandung eines Tresormoduls einer Vorrichtung zur Handhabung von Wertscheinen umfasst eine Baueinheit, die mit Hilfe von zwei Teleskopschienen so angeordnet und mit dem Tresormodul verbunden ist, dass in einem eingefahrenen Zustand der Teleskopschienen Wertscheine durch die Öffnung zwischen dem Tresormodul und der Baueinheit transportierbar sind. Die Baueinheit hat mindestens ein erstes Blech, wobei das Tresormodul ein zweites Blech umfasst das fest mit dem Tresormodul verbunden ist, und wobei das erste Blech im eingefahrenen Zustand der Baueinheit zwischen der Außenseite des Tresormoduls und einem in einem Abstand zur Außenseite verlaufenden Teil des zweiten Blechs angeordnet ist. In einem ausgefahrenen Zustand der Baueinheit ist das erste Blech vorzugsweise nicht zwischen der Außenseite des Tresormoduls und dem in einem Abstand zur Außenseite verlaufenden Teil des zweiten Blechs angeordnet. Weiterhin hat der Abstand zwischen dem ersten Blech und dem zweiten Blech einen Wert im Bereich von 0,1 mm bis 1 cm.

Vorteilhaft umfasst die erfindungsgemäße Anordnung eine um die Öffnung angeordnete Sicherungshaube, wobei die Sicherungshaube mindestens vier Seitenwände hat. Vorteilhaft ist es, wenn die Baueinheit zwischen zwei Teleskopschienen angeordnet ist und mit Hilfe der Teleskopschienen in eine Auszugsrichtung der Teleskopschienen ausfahrbar ist und zwischen dem eingefahrenen Zustand und einem ausgefahrenen Zustand bewegbar ist. Dadurch wird erreicht, dass Elemente der Vorrichtung einfach zugänglich sind und eine einfache Wartung der Vorrichtung möglich ist.

Es ist vorteilhaft, wenn die Auszugsrichtung der Teleskopschienen parallel zur Außenseite der Wandung des Tresormoduls verläuft. Dadurch wird erreicht, dass Wertscheine zwischen dem Tresormodul und der Baueinheit besonders einfach und sicher transportiert werden können.

Weiterhin ist es vorteilhaft, wenn die Baueinheit zusätzlich mindestens zwei Sicherungselemente umfasst, die jeweils im eingefahrenen Zustand der Baueinheit in Eingriff mit einer der Teleskopschienen sind. Die Sicherungselemente können insbesondere stiftförmig oder blockförmig oder eine Kombination aus beidem sein. Dadurch wird sichergestellt, dass die Baueinheit in ihrem eingefahrenen Zustand besonders gegen Aufhebeln gesichert ist.

Es ist besonders vorteilhaft, wenn die Sicherungselemente aus einer Richtung parallel zur Auszugsrichtung der Teleskopschienen in die Teleskopschienen eingreifen, insbesondere aus dieser Richtung durch eine Bewegung der Baueinheit von dem ausgefahrenen Zustand in den eingefahrenen Zustand in einen Bereich der Teleskopschienen eingeführt werden. Dadurch wird erreicht, dass die Sicherungselemente einen besonders geringen Abstand zu den Teleskopschienen haben.

Es ist besonders vorteilhaft, wenn die Sicherungselemente entgegen der Auszugsrichtung der Teleskopschienen in die Teleskopschienen eingreifen. Dadurch wird sichergestellt, dass die Sicherungselemente nur in einem eingefahrenen Zustand in die Teleskopschiene eingreifen.

Außerdem ist es vorteilhaft, wenn die Sicherungselemente so in die Teleskopschienen eingreifen, dass eine Bewegung des Sicherungselements in zumindest eine Richtung senkrecht zur Außenseite der Wandung nicht möglich ist und somit eine Bewegung der Baueinheit in die gleiche Richtung nicht möglich ist. Dadurch wird sichergestellt, dass die Baueinheit in ihrem eingefahrenen Zustand besonders gut gegen Aufhebeln gesichert ist.

Es ist vorteilhaft, wenn das Sicherungsblech parallel zur Außenseite der Wandung ist. Dadurch wird sichergestellt, dass das Sicherungsblech einen einheitlichen Abstand zu der Außenseite der Wandung hat.

Weiterhin ist es vorteilhaft, wenn das Sicherungsblech einen höhenverstellbaren Teil umfasst mit Hilfe dessen der Abstand des Sicherungsblechs zu der Außenseite der Wandung des Tresormoduls einstellbar ist, insbesondere auf einen Wert in einem Bereich von 0,1 mm bis 3 mm, vorzugsweise in einem Bereich von 0,3 mm bis 1mm, insbesondere auf einen Abstand von 0,5 mm. Dadurch wir erreicht, dass die Baueinheit in ihrem eingefahrenen Zustand besonders gegen Aufhebeln gesichert ist.

Außerdem ist es vorteilhaft, wenn das Sicherungsblech in einem eingefahrenen Zustand der Baueinheit an dem in Auszugsrichtung vorderen Ende der Teleskopschienen angeordnet und mit diesen verbunden ist. Dadurch wird erreicht, dass diese Seite der Baueinheit besonders gut gesichert ist.

Es ist vorteilhaft, wenn das Sicherungsblech an einem in Auszugsrichtung vorderen Ende der Baueinheit angeordnet ist. Dadurch wird sichergestellt, dass das zugängliche Ende der Baueinheit besonders gut gesichert ist.

Besonders vorteilhaft ist es, wenn das erste Blech an einem in Auszugsrichtung hinterem Ende der Baueinheit angeordnet ist und das zweite Blech an einer entsprechenden hinteren Seite des Tresormoduls angeordnet ist. Dadurch wird sichergestellt, dass auch das Ende der Baueinheit gesichert ist, dass entgegen der Auszugsrichtung liegt.

Weiterhin ist es besonders vorteilhaft, wenn die Sicherungshaube mindestens ein Verriegelungselement umfasst, das nur in einem ausgefahrenen Zustand der Baueinheit mit Hilfe eines Entriegelungselements entriegelbar ist, so dass die Sicherungshaube von einer geschlossenen in eine geöffnete Stellung bewegbar ist. Das Entriegelungselement kann dabei in ausgefahrener Position manuell oder automatisch entriegelbar sein. Dadurch wird erreicht, dass durch die Sicherungshaube ein besonders sicherer Schutz erreicht wird.

Es ist vorteilhaft, wenn die Sicherungshaube aus Metall, insbesondere Stahl, gefertigt ist und/oder eine Wandstärke im Bereich von 1 mm bis 10 mm, vorzugsweise im Bereich von 2 mm bis 5 mm, insbesondere von 3 mm hat. Dadurch wird erreicht, dass die Sicherungshaube besonders robust ist.

Weitere Merkmale und Vorteile ergeben sich aus der folgenden Beschreibung, welche in Verbindung mit den beigefügten Figuren Ausführungsbeispiele näher erläutert.

Es zeigen:
- Fig. 1: eine schematische teilgeschnittene Seitenansicht einer Vorrichtung zur Handhabung von Wertscheinen,
- Fig. 2: eine Vorderansicht einer Anordnung für eine Zugriffssicherung nach einem ersten Ausführungsbeispiel,
- Fig. 3: eine erste seitliche perspektivische Darstellung der Anordnung nach Fig. 2 mit einer seitlichen Perspektivansicht eines Sicherungsblechs,
- Fig. 4: eine zweite seitliche perspektivische Darstellung der Anordnung nach Fig. 2 mit einer seitlichen Perspektivansicht des Sicherungsblechs,
- Fig. 5: eine erste Detailansicht eines Sicherungselements der Anordnung nach den Figuren 2 bis 4,
- Fig. 6: eine zweite Detailansicht des Sicherungselements nach Figur 5,
- Fig. 7: eine erste Ansicht einer Sicherungshaube sowie eines Verriegelungselements und eines Entriegelungselements der Anordnung nach den Figuren 2 bis 6,
- Fig. 8: eine zweite Ansicht der Sicherungshaube mit dem Verriegelungselement und dem Entriegelungselement nach Figur 7,
- Fig. 9: eine dritte Ansicht der Sicherungshaube mit dem Entriegelungselement nach den Figuren 7 oder 8,
- Fig. 10: eine perspektivische Darstellung einer Vorderseite einer Vorrichtung zur Handhabung von Wertscheinen mit einer Anordnung nach einem zweiten Ausführungsbeispiel,
- Fig. 11: eine erste Detailansicht der Vorrichtung nach Figur 10 mit einem ersten Blech und einem zweiten Blech zur Zugriffssicherung,
- Fig. 12: eine zweite Detailansicht der Vorrichtung nach Figur 11 mit dem ersten Blech und dem zweiten Blech,
- Fig. 13: eine Rückansicht der Vorrichtung nach Figur 10 mit einem Sicherungsblech sowie zwei Sicherungselementen,
- Fig. 14: eine detaillierte Seitenansicht eines Sicherungselements nach Figur 13,
- Fig. 15: eine Detailansicht einer Sicherungshaube mit einem Verriegelungselement und einem Entriegelungselement, und
- Fig. 16: eine weitere Detailansicht der Sicherungshaube mit dem Entriegelungselement.

In Figur 1 ist eine schematische teilgeschnittene Seitenansicht einer Vorrichtung 100 zur Handhabung von Wertscheinen gezeigt. Die Vorrichtung 100 dient sowohl der Einzahlung von Wertscheinen durch eine Bedienperson als auch der Auszahlung von Wertscheinen an eine Bedienperson und wird auch als Recyclinggeldautomat bezeichnet. Alternativ kann die Vorrichtung 100 auch ausschließlich der Auszahlung von Wertscheinen oder der Einzahlung von Wertscheinen dienen.

Des Weiteren kann die Vorrichtung 100 eine Vorrichtung zur Handhabung von Wertscheinen sein, insbesondere ein automatisches Kassensystem oder eine sogenannte automatische Tresorkasse.

Die Vorrichtung 100 umfasst ein Tresormodul 21 mit einem Tresor 10, in dem vier Geldkassetten 12a bis 12d angeordnet sind und der die Geldkassetten 12a bis 12d vor einem unautorisierten Zugriff, insbesondere vor Diebstahl und vor Manipulationsversuchen, schützt. Der Tresor 10 hat eine Tresortür 34, die über eine Schließeinheit 36 geöffnet und verschlossen werden kann. Die Geldkassetten 12a bis 12d sind im Tresor 10 jeweils in einem Aufnahmefach 42a bis 42d angeordnet. Weiterhin umfasst das Tresormodul 21 ein Gehäuse mit einer vorderen Gehäusetür 18. Innerhalb des Gehäuses ist der Tresor 10 angeordnet. Alternativ besteht das Tresormodul 21 nur aus dem Tresor 10.

Weiterhin umfasst die Vorrichtung 100 ein Kopfmodul 11 mit einer vorderen Gehäuseklappe 15. Die Gehäuseklappe 15 ist über ein Scharnier 17 am übrigen Gehäuse der Vorrichtung 100 angelenkt und kann über dieses Scharnier 17 nach oben verschwenkt werden, um einen Zugriff, insbesondere für einen Wartungstechniker, auf eine Baueinheit 40 in dem oberhalb des Tresormoduls 21 angeordneten Kopfmodul 11 der Vorrichtung 100 zu ermöglichen. In Figur 1 sind die Tresortür 34, die Gehäusetür 18 und die Gehäuseklappe 15 in einem geschlossenen Zustand dargestellt.

Die in Figur 1 gezeigte Konfiguration der Vorrichtung 100 wird auch als Frontload bezeichnet. In dieser Konfiguration ist die Tresortür 34 und die Baueinheit 40, insbesondere eine Bedienseite der Baueinheit 40, von derselben Seite der Vorrichtung 100 zugänglich. Alternativ kann die Tresortür 34 und die Bedienseite der Baueinheit 40 von entgegengesetzten Seiten der Vorrichtung 100 zugänglich sein. In diesem Fall wird von einer Rearload Konfiguration gesprochen.

Die Geldkassetten 12a bis 12d dienen zur Aufbewahrung und zum Transport von Wertscheinen, wie Banknoten und/oder Schecks. Die Wertscheine sind in den Geldkassetten 12a bis 12d in Form eines Stapels abgelegt. Einer dieser Stapel ist in der ersten Geldkassette 12a beispielsweise angedeutet. Einer der Wertscheine dieses Wertscheinstapels ist beispielsweise mit dem Bezugszeichen 13 bezeichnet. In der in Figur 1 gezeigten Betriebsposition der Geldkassetten 12a bis 12d sind die Wertscheine 13 in den Geldkassetten 12a bis 12d auf einer ihrer Kanten, vorzugsweise auf einer ihrer Längskanten, stehend angeordnet.

Jede Geldkassette 12a bis 12d hat jeweils eine Öffnung zum Zuführen von Wertscheinen 13 und zur Entnahme von Wertscheinen 13. Vor der Öffnung einer Geldkassette 12a bis 12d ist jeweils eine Vereinzelungs- und Stapeleinheit 14a bis 14d angeordnet, mit deren Hilfe zum einen Wertscheine 13 den Geldkassetten 12a bis 12d zugeführt werden können und zum anderen in den Geldkassetten 12a bis 12d aufbewahrte Wertscheine 13 von den in die Geldkassetten 12a bis 12d jeweils aufgenommenen Wertscheinstapel jeweils vereinzelt und der Geldkassette 12a bis 12d entnommen werden können. Vor jeder Vereinzelungs- und Stapeleinheit 14a bis 14d ist jeweils eine Weiche 16a bis 16d angeordnet, mit deren Hilfe einer den Geldkassetten 12a bis 12d zuzuführender Wertschein 13 aus einem Transportpfad 19 abgezweigt und derjenigen Vereinzelungs- und Stapeleinheit 14a bis 14d zugeführt wird, die vor derjenigen Geldkassette 12a bis 12d angeordnet ist, in die der Wertschein 13 transportiert werden soll.

Ebenso dienen die Weichen 16a bis 16d dem Transport von den Geldkassetten 12a bis 12d entnommenen Wertscheinen 13 zum Transportpfad 19. Der Tresor 10 hat ferner eine Öffnung 20 in einer Wandung, durch die entlang des Transportpfads 19 transportierte Wertscheine 13 in den Tresor 10 hinein bzw. aus dem Tresor 10 heraus transportierbar sind.

Ferner umfasst die Vorrichtung 100 ein Ein- und Ausgabefach 22 über das einzuzahlende Wertscheine 13 von einer Bedienperson in die Vorrichtung 100 eingegeben und auszuzahlende Wertscheine 13 an eine Bedienperson herausgegeben werden können. Bei einem reinen Auszahlungsgeldautomaten erfolgt über das Ein- und Ausgabefach 22 lediglich die Auszahlung von Wertscheinen 13, bei einem reinen Einzahlungsgeldautomaten erfolgt über das Ein- und Ausgabefach 22 lediglich die Einzahlung von Wertscheinen 13. Die Wertscheine 13 sind mit Hilfe einer vorzugweise mehrere Transportelemente umfassenden ersten Transporteinheit 24 zwischen dem Ein- und Ausgabefach 22 und einer Leseeinheit 26 transportierbar.

Der Transport von Wertscheinen 13 entlang des Transportpfads 19 von der Leseeinheit 26 zu den Geldkassetten 12a bis 12d bzw. von den Geldkassetten 12a bis 12d zu der Leseeinheit 26 erfolgt mit Hilfe einer vorzugsweise mehrere Transportelemente umfassenden zweiten Transporteinheit. Die über das Ein- und Ausgabefach 22 eingezahlten Wertscheine 13 werden vereinzelt und mit Hilfe der ersten Transporteinheit 24 einzeln der Leseeinheit 26 zugeführt, mit deren Hilfe die Echtheit der eingezahlten Wertscheine 13 und/oder der Nominalwert und/oder die Seriennummer jedes eingezahlten Wertscheins 13 ermittelt werden.

Der Zwischenspeicher 30 kann eingezahlte und/oder auszuzahlende Wertscheine 13 zwischenspeichern, insbesondere kann der Zwischenspeicher 30 für die Auszahlung nicht geeignete Wertscheine 13 und/oder eingezahlte von der Leseeinheit 26 als nicht echt identifizierte Wertscheine 13 oder von einer Bedienperson nicht entnommene Wertscheine 13 zwischenspeichern. Bei dem Zwischenspeicher 30 handelt es sich insbesondere um einen Rollenspeicher oder eine endlose Transportstrecke. Eine Steuereinheit 28 steuert die Funktionen der Vorrichtung 100.

Die Baueinheit 40 umfasst insbesondere das Ein- und Ausgabefach 22, den Transportpfad 24, die Leseeinheit 26, die Steuereinheit 28 und den Zwischenspeicher 30. Die Baueinheit 40 ist oberhalb des Tresors 10 im Kopfmodul 11 so angeordnet, dass Wertscheine 13 aus dem Tresor 10 durch die Öffnung 20 in die Baueinheit 40 transportiert werden können. Insbesondere ist die Baueinheit 40 auf einer Oberseite des Tresors 10 angeordnet.

Durch die geschlossene und verriegelte Gehäusetür 18 und Gehäuseklappe 15 hat eine Bedienperson keinen Zugriff auf innenliegenden Baueinheiten der Vorrichtung 100, insbesondere nicht auf den Tresor 10 und nicht auf die Baueinheit 40 des Kopfmoduls 11 der Vorrichtung 100. Weiterhin hat eine Bedienperson keinen Zugriff auf die Öffnung 20 des Tresors 10 beziehungsweise des Tresormoduls 21.

Figur 2 zeigt eine Vorderansicht einer Anordnung 200 für eine Zugriffssicherung nach einem ersten Ausführungsbeispiel. Die Vorrichtung 100 zur Handhabung von Wertscheinen umfasst die Anordnung 200 und eine Baueinheit 202. Einzelne Elemente der Baueinheit 202 sind für eine bessere Sichtbarkeit der Zugriffssicherung ausgeblendet.

Die Baueinheit 202 ist zwischen zwei Teleskopschienen 204, 206 angeordnet. Die Teleskopschienen 204, 206 umfassen jeweils zumindest zwei Führungsschienen, die ineinander gelagert sind. Eine feststehende Führungsschiene der Teleskopschienen 204, 206 ist mit dem Tresor 10, insbesondere mit einer Oberseite des Tresors 10, der Vorrichtung 100 verbunden. Eine verfahrbare Führungsschiene der Teleskopschienen 204, 206 ist mit der Baueinheit 202 verbunden. Somit ist die Baueinheit 202 mit Hilfe der Teleskopschienen 204, 206 relativ zu dem Tresor 10 verfahrbar, insbesondere ist die Baueinheit 202 zwischen einem eingefahrenen Zustand und einem ausgefahrenen Zustand verfahrbar. In Figur 2 ist die Baueinheit 202 in einem eingefahrenen Zustand gezeigt. Die Auszugsrichtung der Baueinheit 202 ist durch den Pfeil P1 angegeben.

Alternativ verfügen die Teleskopschienen 204, 206 jeweils über mehr als zwei Führungsschienen.

Unterhalb der Baueinheit 202 ist die Öffnung 20 des Tresors 10. Die Öffnung 20 ist in Figur 2 durch eine Sicherungshaube 208 der Baueinheit 202 abgedeckt und daher nicht sichtbar. Die Sicherungshaube 208 sichert im eingefahrenen Zustand der Baueinheit 202 die Öffnung 20 des Tresors 10 vor unberechtigtem Zugriff.

Weiterhin umfasst die Baueinheit 202 zwei Sicherungselemente 210, 212 die jeweils mit einer Teleskopschiene 204, 206 in Eingriff sind. Ferner umfasst die Baueinheit 202 ein Sicherungsblech 214. Das Sicherungsblech 214 ist an einer Vorderseite der Baueinheit 202 angeordnet und über die Sicherungselemente 210, 212 mit der Baueinheit 202 verbunden.

Die Anordnung 200 umfasst zur Zugriffssicherung insbesondere folgende in Figur 2 gezeigten Elemente:
- die Sicherungshaube 208,
- die Sicherungselemente 210, 212, und
- das Sicherungsblech 214.

Die Elemente 208, 210, 212, 214 sind so angeordnet und mit der Baueinheit 202 verbunden, dass sie beim Verfahren der Baueinheit 202 ebenfalls verfahren werden.

Weiterhin ist vorgesehen, dass die Baueinheit 40 in dem in Figur 2 gezeigten eingefahrenen Zustand verriegelbar ist. Um an die Öffnung 20 in dem Tresor 10 zu gelangen, beispielsweise für Wartungszwecke, muss der Wartungstechniker die Baueinheit entriegeln um sie anschließend zu verfahren, das heißt herausziehen zu können.

Ferner umfasst die Sicherungshaube 208 zwei Verriegelungselemente 215a, 215b die jeweils auf einer linken und auf einer rechten Seite der Sicherungshaube 208 angeordnet sind. Diese Verriegelungselemente 215a, 215b erlauben ein Öffnen der Sicherungshaube 208, wenn die Verriegelungselemente entriegelt sind. Insbesondere ist vorgesehen, dass die Verriegelungselemente 215a, 215b nur in einem ausgefahrenen Zustand der Baueinheit 202 möglich ist. Die Sicherungshaube 208 ist in Figur 2 in einem verriegelten Zustand dargestellt.

Bei einem unerlaubten Zugriffsversuch, insbesondere bei einem gewaltsamen Zugriffsversuch, durch eine unberechtigte Person, muss die Gehäuseklappe 15 sowie die Baueinheit 202 demontiert, insbesondere gewaltsam entfernt, werden um auf die Öffnung 20 zugreifen zu können. Die Elemente 208, 210, 212, 214 sichern und schützen die Baueinheit 202 gegen einen solchen unerlaubten Zugriffsversuch, indem sie verhindern oder zumindest stark erschweren, dass die Baueinheit 202 aufgehebelt werden kann. Somit wird verhindert, dass kriminelle Dritte Explosivmittel durch die Öffnung 20 in den Tresor 10 einbringen können. Anhand der folgenden Figuren 3 bis 9 werden weitere Details der Anordnung 200 erläutert.

Figuren 3 und 4 zeigen jeweils eine seitliche perspektivische Darstellung der Anordnung 200 mit einer seitlichen Perspektivansicht des Sicherungsblechs 214. Das Sicherungsblech 214 umfasst zwei Teile, einen fest mit der Baueinheit 202 verbundenen ersten Teil 216 und einen relativ zum ersten Teil 216 höhenverstellbaren zweiten Teil 218. Der erste Teil 216 des Sicherungsblechs 214 ist mit Hilfe von zwei Befestigungselementen 220, 222 mit den Sicherungselementen 210, 212 verbunden. Die Befestigungselemente 220, 222 sind derart angeordnet und ausgebildet, dass sie zumindest in einem eingefahrenen Zustand der Baueinheit 202 nicht gelöst werden können. Insbesondere haben die Befestigungselemente 220, 222 keine Schraubenkopfantriebe.

Der zweite Teil 218 des Sicherungsblechs 214 ist mit Hilfe von weiteren Befestigungselementen mit dem ersten Teil 216 reversibel verbunden. Während der Montage des Sicherungsblechs 214 kann der zweite Teil 218 so an dem ersten Teil 216 befestigt werden, dass in einem eingefahrenen Zustand der Baueinheit 202 der Abstand 240 zwischen dem zweiten Teil 218 und einer Außenseite 224 des Tresors 10 minimal ist. Insbesondere kann der Abstand auf einen Wert in einem Bereich von 0,1 mm bis 3 mm eingestellt werden, vorzugsweise auf einen Wert in einem Bereich von 0,3 mm bis 1 mm, insbesondere auf einen Abstand von 0,5 mm.

Die Einstellung des Abstands erfolgt im eingefahrenen Zustand der Baueinheit 202 mit Hilfe einer Lehre. Dabei wird der Abstand 240 des zweiten Teils 218 von der Außenseite 224 von zwei Befestigungselementen 226, 228 fixiert. Die Befestigungselemente 226, 228 sind vorzugsweise Schrauben, deren Schraubenkopfantrieb im eingefahrenen Zustand der Baueinheit 202 zugänglich sind und die jeweils durch ein Langloch in dem zweiten Teil 218 in das erste Teil 216 schraubbar sind. Mit den weiteren Befestigungselementen 230, 232, 234, 236 kann der zweite Teil 218 dann im ausgefahrenen Zustand der Baueinheit 202 so an dem ersten Teil 216 befestigt werden, dass der zweite Teil 218 in einem eingefahrenen Zustand der Baueinheit 202 nicht vom ersten Teil 216 gelöst werden kann. Die Befestigungselemente 230, 232, 234, 236 sind dafür vorzugsweise Schrauben die jeweils durch ein Loch des zweiten Teils 218 und durch ein Langloch des ersten Teils 216 geführt werden und auf der Rückseite des ersten Teils 216 mit einer Mutter verschraubt werden, insbesondere einer selbstsichernde Mutter. Die Befestigungselemente 230, 232, 234, 236 haben auf einer im eingefahrenen Zustand der Baueinheit 202 zugänglichen Vorderseite des zweiten Teils 218 keinen Schraubenkopfantrieb. Somit können die Befestigungselemente 230, 232, 234, 236 im eingefahrenen Zustand der Baueinheit 202 nicht gelöst werden.

Alternativ können die Befestigungselemente 230, 232, 234, 236 auf einer Rückseite des zweiten Teils 218 angepunktete Gewindestifte sein, die durch das Langloch in dem ersten Teil 216 hindurch auf der Rückseite des ersten Teils 216 mit Hilfe einer Mutter festgeschraubt werden.

Weiterhin ist in Figur 3 ein Ein- und Ausgabefach 238 dargestellt.

In Figur 4 ist der Abstand 240 zwischen der Außenseite 224 des Tresors 10 und des zweiten Teils 216 des Sicherungsblechs 214 dargestellt. Der geringe Abstand von insbesondere 0,5 mm verhindert das Einführen und Ansetzen von massiven Werkzeugen, wie Brechstangen, und kann somit das Aufhebeln und/oder Entfernen der Baueinheit 202 stark erschweren.

Weiterhin ist in Figur 4 unterhalb der Außenseite 224 des Tresors 10 die Frontseite 239 des Tresors 10 bei geöffneter Tresortür 34 dargestellt.

Figuren 5 und 6 zeigen jeweils Detailansichten des Sicherungselements 212 der Anordnung 200. Einzelne Elemente der Baueinheit 202 sind für eine bessere Sichtbarkeit ausgeblendet. Das Sicherungselement 212 greift im eingefahrenen Zustand der Baueinheit 202 zumindest teilweise unter eine Führungsschiene einer Teleskopschiene 206. Insbesondere umfasst das Sicherungselement 212 einen stiftförmigen Teil 242, der unter die Teleskopschiene 206 greift.

Alternativ kann ein separates Blech vorgesehen sein, unter das das Sicherungselement 212 greift.

Bei einem Verfahren der Baueinheit 202 von einem ausgefahrenen Zustand in einen eingefahrenen Zustand wird das Sicherungselement 212 von einer Stirnseite der Teleskopschiene 206 unter die Teleskopschiene 206 gefahren.

Die vorstehenden Erläuterungen gelten ebenso für das Sicherungselement 210 und die Teleskopschiene 204, die spiegelbildlich auf einer linken Seite der Vorrichtung 100 angeordnet sind und die gleiche Funktion erfüllen wie das Sicherungselement 212 und die Teleskopschiene 206.

Die Sicherungselemente 210, 212 stützen die Baueinheit 202 gegen die Telekopschiene 204, 206 nach oben ab. Insbesondere ein Versuch die Baueinheit 202 nach oben aufzuhebeln wird somit stark erschwert.

Weiterhin ist in Figur 6 die Rückseite des ersten Teils 216 des Sicherungsblechs 214 dargestellt. Dort sind die Befestigungselemente 226 und 230 sichtbar, mit denen der zweite Teil 218 des Sicherungsblechs 214 an dem ersten Teil 216 festgeschraubt ist.

Figuren 7 bis 9 zeigen jeweils eine Ansicht der Sicherungshaube 208 sowie des Verriegelungselements 215b und eines Entriegelungselements 248. Die Sicherungshaube 208 ist in dem verriegelten Zustand dargestellt. Dabei sind die Verriegelungselemente 215a, 215b an einem feststehenden Bolzen 246 verriegelt und die Sicherungshaube 208 kann nicht geöffnet werden, insbesondere nach oben geschwenkt werden. Das Entriegelungselement 248 hält mit Hilfe von Federn 249 die Verriegelungselemente 215a, 215b in einer verriegelten Position. Das Entriegelungselement 248 ist umlaufend auf drei der Innenseiten der Sicherungshaube 208 angeordnet.

Die Sicherungshaube 208 hat eine Wandstärke insbesondere von 3 mm. Gefertigt ist die Sicherungshaube 208 aus Metall, vorzugsweise Stahl.

Mit Hilfe des Entriegelungselements 248 können die Verriegelungselemente 215a, 215b entriegelt werden, so dass die Verriegelungselemente 215a, 215b die entsprechenden Bolzen 246 freigeben. Das Entriegelungselement 248 wird dabei in Richtung des Pfeils P2 bewegt. Diese Bewegung des Entriegelungselements 248 ist nur in einem ausgefahrenen Zustand der Baueinheit 202 möglich. Insbesondere die Stifte 250, 252 verhindern eine Bewegung des Entriegelungselements 248, wenn die Baueinheit 202 in einem eingefahrenen Zustand ist. Die Stifte 250, 252 sind dazu ortsfest, insbesondere starr, mit dem Tresor 10 verbunden und bewegen sich nicht mit der Baueinheit 202 mit. Die Bewegung des Entriegelungselements 248 erfolgt in dem ausgefahrenen Zustand der Baueinheit 202 manuell, insbesondere durch einen Wartungstechniker. Alternativ kann eine automatische Entriegelung vorgesehen sein, wenn die Baueinheit 202 von dem eingefahrenen in den ausgefahrenen Zustand bewegt wird. In Figur 9 ist ferner die zu sichernde Öffnung 20 des Tresors 10 dargestellt.

Die vorstehenden Erläuterungen gelten ebenso für das Verriegelungselement 215a, das spiegelbildlich auf einer gegenüberliegenden Seite der Sicherungshaube 208 angeordnet ist und zusammen mit dem Entriegelungselement 248 die gleiche Funktion erfüllt wie das Verriegelungselement 215a.

In den Figuren 10 bis 16 ist ein zweites Ausführungsbeispiel einer Anordnung für eine Zugriffssicherung dargestellt. Die Anordnung 300 umfasst eine Baueinheit 302 einer Vorrichtung 102 zur Handhabung von Wertscheinen. Die Vorrichtung 102 ist dabei in einer sogenannten Rearload Konfiguration, bei der der Zugang zu einer Tresortür eines Tresors 304 von einer entgegengesetzten Seite der Vorrichtung 102 erfolgt als der Zugang zu einer Bedienseite der Vorrichtung 102 zur Handhabung von Wertscheinen. Die Baueinheit 302 ist mit zwei Teleskopschienen 305a, 305b verbunden und in eine Auszugsrichtung aus der Vorrichtung 102 fahrbar. Die Auszugsrichtung ist durch den Pfeil P3 angegeben. Da im Gegensatz zu einer Frontload Konfiguration bei einer Rearload Konfiguration der Zugang zur Vorrichtung 102 von der Bedienseite sowie von einer der Bedienseite entgegengesetzten Rückseite möglich ist, sind auch beide Seiten bei der Zugriffssicherung zu berücksichtigen.

Die Figuren 10 bis 12 sind Ansichten der Vorderseite der Vorrichtung 102 mit einem ersten Blech 306 und einem zweiten Blech 308 und zeigen die Baueinheit 302 in einer eingefahrenen Position. Weiterhin ist ein Ein- und Ausgabefach 310 dargestellt. Das erste Blech 306 ist mit der Baueinheit 302 fest verbunden und bewegt sich beim Auszug der Baueinheit 302 mit der Baueinheit 302 mit. Im Gegensatz dazu ist das zweite Blech 308 mit dem Tresor 304 fest verbunden. In dem eingefahrenen Zustand der Baueinheit 302 ist das erste Blech 306 zwischen dem zweiten Blech 308 und einer Oberseite des Tresors 304 angeordnet. Insbesondere ist das erste Blech 306 zwischen einem Teil des zweiten Blechs 308 parallel zur Oberseite des Tresors 304 und der Oberseite des Tresors 304 angeordnet. Das erste Blech 306 ist dabei so angeordnet, dass es zum zweiten Blech 308 und/oder zur Oberseite des Tresors 304 vorzugsweise einen Abstand in einem Bereich von 0,1 mm bis 5 cm hat, insbesondere in einem Bereich von 0,5 cm bis 3 cm hat. Weiterhin ist das zweite Blech 308 so ausgebildet und geformt, dass es ein Ansetzen von Werkzeugen, wie Brechstangen, unter das erste Blech 306 verhindert. Somit wird das Aufhebeln der Baueinheit 302 von der Bedienseite stark erschwert.

Figur 13 ist eine Rückansicht der Vorrichtung 102 mit einem Sicherungsblech 312 sowie zwei Sicherungselementen 314, 316. Die Baueinheit 302 ist zwischen den Teleskopschienen 305a, 305b angeordnet und mit diesen verbunden. Das Sicherungsblech 312 und die Sicherungselemente 314, 316 haben dieselbe Funktion wie weiter oben für die entsprechenden Elemente 214, 210, 212 beschrieben. Das Sicherungsblech 312 der Baueinheit 302 ist jedoch nicht höhenverstellbar. Dennoch ist ein Abstand 313 zwischen dem Sicherungsblech 312 und einer Außenseite des Tresors 304 in einem Bereich von 0,1 cm bis 1 cm, vorzugsweise bei 0,5 cm.

In einer alternativen Ausführungsform kann das Sicherungsblech 312 höhenverstellbar sein und so der Abstand des Sicherungsblechs 312 zu der Außenseite des Tresors 304 einstellbar sein, wie für das Sicherungsblech 214 weiter oben beschrieben.

Weiterhin ist in Figur 13 unterhalb des Sicherungsblechs 312 der Tresor 304 bei geöffneter Tresortür 34 dargestellt.

Die Sicherungselemente 314, 316 greifen in einem eingefahrenen Zustand der Baueinheit 302 zumindest teilweise unter die Teleskopschienen 305a, 305b.

Figur 14 zeigt eine detaillierte Seitenansicht des Sicherungselements 316. Das Sicherungselement 316 ist hinter dem Sicherungsblech 312 angeordnet und mit diesem verbunden.

Zum einen verhindert der geringe Abstand zwischen dem Sicherungsblech 312 und der Außenseite des Tresors 304 das Einführen und Ansetzen von massiven Werkzeugen, zum anderen stützen die Sicherungselemente 314, 316 die Baueinheit 302 gegen die Teleskopschienen 305a, 305b nach oben ab. Insbesondere ein Versuch die Baueinheit 302 nach oben aufzuhebeln wird somit stark erschwert.

Figuren 15 und 16 zeigen jeweils eine Detailansicht einer Sicherungshaube 318, sowie ein Verriegelungselement 320 und ein Entriegelungselement 322 der Baueinheit 302. Die Sicherungshaube ist wie für Figuren 7 bis 9 beschrieben verriegelbar. Die Sicherungshaube 318 ist in einem verriegelten Zustand dargestellt. Dabei verriegeln Verriegelungselemente 320 an einem Bolzen 324 und die Sicherungshaube 208 kann nicht geöffnet werden, insbesondere nach oben geschwenkt werden. Ferner kann ein weiteres in Figur 15 nicht sichtbares Verriegelungselement vorgesehen sein.

Das Entriegelungselement 322 hält mit Hilfe von Federn 326 die Verriegelungselemente 320 in einer verriegelten Position. Mit Hilfe des Entriegelungselements 322 können die Verriegelungselemente 320 entriegelt werden. Das Entriegelungselement 322 wird dabei in Richtung des Pfeils P4 bewegt. Diese Bewegung des Entriegelungselements 322 ist nur in einem ausgefahrenen Zustand der Baueinheit 202 möglich. Dazu ist ein Mechanismus 328 vorgesehen, der es erlaubt von außerhalb der Sicherungshaube 318 das Entriegelungselement in Richtung des Pfeils P4 zu bewegen.

### Bezugszeichenliste

- 10, 304: Tresor
- 11: Kopfmodul
- 12a bis 12d: Geldkassetten
- 13: Wertscheine
- 14a bis 14d: Vereinzelungs- und Stapeleinheit
- 15: Gehäuseklappe
- 16a bis 16d: Weiche
- 17: Scharnier
- 18: Gehäusetür
- 19: Transportpfad
- 20: Öffnung
- 21: Tresormodul
- 22, 238, 310: Ein- und Ausgabefach
- 24: Transporteinheit
- 26: Leseeinheit
- 28: Steuereinheit
- 30: Zwischenspeicher
- 34: Tresortür
- 36: Schließeinheit
- 40, 202, 302: Baueinheit
- 42a bis 42d: Aufnahmefach
- 100, 102: Vorrichtung zur Handhabung von Wertscheinen
- 200, 300: Anordnung für eine Zugriffssicherung
- 204, 206, 305a, 305b: Teleskopschiene
- 208, 318: Sicherungshaube
- 210, 212, 314, 316: Sicherungselement
- 214, 312: Sicherungsblech
- 215a, 215b, 320: Verriegelungselement
- 216: Erster Teil des Sicherungsblechs
- 218: Zweiter Teil des Sicherungsblechs
- 220, 222, 226, 228, 230, 232, 234, 236: Befestigungselemente
- 224: Außenseite des Tresors
- 239: Frontseite des Tresors
- 240, 313: Abstand
- 242: Stiftförmiger Teil des Sicherungselements
- 246, 324: Bolzen
- 248, 322: Entriegelungselement
- 249, 326: Feder
- 250, 252: Stift
- 306: Erstes Blech
- 308: Zweites Blech
- 328: Entriegelungsmechanismus

## Patentansprüche

1. Anordnung für eine Zugriffssicherung auf mindestens eine Öffnung (20) in einer Wandung eines Tresormoduls (21) einer Vorrichtung (100, 102) zur Handhabung von Wertscheinen,
mit einer Baueinheit (40, 202, 302), die mit Hilfe von zwei Teleskopschienen (204, 206, 305a, 305b) so angeordnet und mit dem Tresormodul (21) verbunden ist, dass in einem eingefahrenen Zustand der Teleskopschienen (204, 206, 305a, 305b) Wertscheine (13) durch die Öffnung (20) zwischen dem Tresormodul (21) und der Baueinheit (40, 202, 302) transportierbar sind,
**dadurch gekennzeichnet, dass**
die Baueinheit (40, 202, 302) zumindest ein zwischen den Teleskopschienen (204, 206, 305a, 305b) angeordnetes Sicherungsblech (214, 312) hat, wobei das Sicherungsblech (214, 312) einen einstellbaren Abstand (240, 313) zu einer Außenseite (224) der Wandung des Tresormoduls (21) hat.

2. Anordnung für eine Zugriffssicherung auf mindestens eine Öffnung (20) in einer Wandung eines Tresormoduls (21) einer Vorrichtung (100, 102) zur Handhabung von Wertscheinen, insbesondere nach Anspruch 1,
mit einer Baueinheit (40, 202, 302), die mit Hilfe von zwei Teleskopschienen (204, 206, 305a, 305b) so angeordnet und mit dem Tresormodul (21) verbunden ist, dass in einem eingefahrenen Zustand der Teleskopschienen (204, 206, 305a, 305b) Wertscheine (13) durch die Öffnung (20) zwischen dem Tresormodul (21) und der Baueinheit (40, 202, 302) transportierbar sind,
wobei die Baueinheit (40, 202, 302) mindestens ein erstes Blech (306) umfasst,
**dadurch gekennzeichnet, dass**
das Tresormodul (21) ein zweites Blech (308) umfasst das fest mit dem Tresormodul (21) verbunden ist, und wobei das erste Blech (306) im eingefahrenen Zustand der Baueinheit (40, 202, 302) zwischen der Außenseite (224) des Tresormoduls (21) und einem in einem Abstand zur Außenseite (224) verlaufenden Teil des zweiten Blechs (308) angeordnet ist.

3. Anordnung nach Anspruch 1 oder 2, wobei die Baueinheit (40, 202, 302) eine um die Öffnung (20) angeordnete Sicherungshaube (208, 318) umfasst, wobei die Sicherungshaube (208, 318) mindestens vier Seitenwände hat.

4. Anordnung nach einem der vorhergehenden Ansprüche, wobei die Baueinheit (40, 202, 302) zwischen zwei Teleskopschienen (204, 206, 305a, 305b) angeordnet ist und mit Hilfe der Teleskopschienen (204, 206, 305a, 305b) in eine Auszugsrichtung der Teleskopschienen (204, 206, 305a, 305b) ausfahrbar ist und zwischen dem eingefahrenen Zustand und einem ausgefahrenen Zustand bewegbar ist.

5. Anordnung nach einem der vorhergehenden Ansprüche, wobei die Auszugsrichtung der Teleskopschienen (204, 206, 305a, 305b) parallel zur Außenseite (224) der Wandung des Tresormoduls (21) verläuft.

6. Anordnung nach einem der vorhergehenden Ansprüche, wobei die Baueinheit (40, 202, 302) zusätzlich mindestens zwei Sicherungselemente (210, 212, 214, 316) umfasst, die jeweils im eingefahrenen Zustand der Baueinheit (40, 202, 302) in Eingriff mit einer der Teleskopschienen (204, 206, 305a, 305b) sind.

7. Anordnung nach Anspruch 6, wobei die Sicherungselemente (210, 212, 214, 316) aus einer Richtung parallel zur Auszugsrichtung der Teleskopschienen (204, 206, 305a, 305b) in die Teleskopschienen (204, 206, 305a, 305b) eingreifen, insbesondere aus dieser Richtung durch eine Bewegung der Baueinheit (40, 202, 302) von dem ausgefahrenen Zustand in den eingefahrenen Zustand in einen Bereich der Teleskopschienen (204, 206, 305a, 305b) eingeführt werden.

8. Anordnung nach einem der vorhergehenden Ansprüche 6 oder 7, wobei die Sicherungselemente (210, 212, 214, 316) entgegen der Auszugsrichtung der Teleskopschienen (204, 206, 305a, 305b) in die Teleskopschienen (204, 206, 305a, 305b) eingreifen.

9. Anordnung nach einem der vorhergehenden Ansprüche 6 bis 8, wobei die Sicherungselemente (210, 212, 214, 316) so in die Teleskopschienen (204, 206, 305a, 305b) eingreifen, dass eine Bewegung des Sicherungselements (210, 212, 214, 316) in zumindest eine Richtung senkrecht zur Außenseite (224) der Wandung nicht möglich ist und somit eine Bewegung der Baueinheit (40, 202, 302) in die gleiche Richtung nicht möglich ist.

10. Anordnung nach einem der vorhergehenden Ansprüche, wobei das Sicherungsblech (214, 312) parallel zur Außenseite (224) der Wandung ist.

11. Anordnung nach einem der vorhergehenden Ansprüche, wobei das Sicherungsblech (214, 312) einen höhenverstellbaren Teil (218) umfasst mit Hilfe dessen der Abstand (240) des Sicherungsblechs (214, 312) zu der Außenseite (224) der Wandung des Tresormoduls (21) einstellbar ist, insbesondere in einem Bereich von 0,1 mm bis 3 mm, vorzugsweise in einem Bereich von 0,3 mm bis 1mm, insbesondere auf einen Abstand von 0,5 mm.

12. Anordnung nach einem der vorhergehenden Ansprüche, wobei das Sicherungsblech (214, 312) in einem eingefahrenen Zustand der Baueinheit (40, 202, 302) an dem in Auszugsrichtung vorderen Ende der Teleskopschienen (204, 206, 305a, 305b) angeordnet und mit diesen verbunden ist.

13. Anordnung nach einem der vorhergehenden Ansprüche, wobei das Sicherungsblech (214, 312) an einem in Auszugsrichtung vorderen Ende der Baueinheit (40, 202, 302) angeordnet ist.

14. Anordnung nach einem der vorhergehenden Ansprüche 2 bis 13, wobei das erste Blech (306) an einem in Auszugsrichtung hinterem Ende der Baueinheit (40, 202, 302) angeordnet ist und das zweite Blech (308) an einer entsprechenden hinteren Seite des Tresormoduls (21) angeordnet ist.

15. Anordnung nach einem der vorhergehenden Ansprüche 3 bis 14, wobei die Sicherungshaube (208, 318) mindestens ein Verriegelungselement (215a, 215b, 320) umfasst, das nur in einem ausgefahrenen Zustand der Baueinheit (40, 202, 302) mit Hilfe eines Entriegelungselements (248, 322) entriegelbar ist, so dass die Sicherungshaube (208, 318) in eine geöffnete Stellung bewegbar ist.

16. Anordnung nach einem der vorhergehenden Ansprüche 3 bis 15, wobei die Sicherungshaube (208, 318) aus Metall, insbesondere Stahl, gefertigt ist und/oder eine Wandstärke im Bereich von 1 mm bis 10 mm, vorzugsweise im Bereich von 2 mm bis 5 mm, insbesondere von 3 mm hat.

## Claims

1. Arrangement for securing access to at least one opening (20) in a wall of a safe module (21) of a device (100, 102) for handling value documents,
having a structural unit (40, 202, 302) which, with the aid of two telescopic rails (204, 206, 305a, 305b), is arranged, and connected to the safe module (21), in such a way that, in a moved-in state of the telescopic rails (204, 206, 305a, 305b), value documents (13) are able to be transported between the safe module (21) and the structural unit (40, 202, 302) through the opening (20),
**characterized in that**
the structural unit (40, 202, 302) has at least one securing plate (214, 312) arranged between the telescopic rails (204, 206, 305a, 305b), wherein the securing plate (214, 312) is at a settable distance (240, 313) from an outer side (224) of the wall of the safe module (21).

2. Arrangement for securing access to at least one opening (20) in a wall of a safe module (21) of a device (100, 102) for handling value documents, in particular according to Claim 1,
having a structural unit (40, 202, 302) which, with the aid of two telescopic rails (204, 206, 305a, 305b), is arranged, and connected to the safe module (21), in such a way that, in a moved-in state of the telescopic rails (204, 206, 305a, 305b), value documents (13) are able to be transported between the safe module (21) and the structural unit (40, 202, 302) through the opening (20),
wherein the structural unit (40, 202, 302) comprises at least one first plate (306),
**characterized in that**
the safe module (21) comprises a second plate (308) which is connected fixedly to the safe module (21), and wherein, in the moved-in state of the structural unit (40, 202, 302), the first plate (306) is arranged between the outer side (224) of the safe module (21) and a part of the second plate (308), which part extends at a distance from the outer side (224) .

3. Arrangement according to Claim 1 or 2,
wherein the structural unit (40, 202, 302) comprises a securing cover (208, 318) which is arranged around the opening (20), wherein the securing cover (208, 318) has at least four side walls.

4. Arrangement according to one of the preceding claims,
wherein the structural unit (40, 202, 302) is arranged between two telescopic rails (204, 206, 305a, 305b) and, with the aid of the telescopic rails (204, 206, 305a, 305b), is able to be moved out in a pull-out direction of the telescopic rails (204, 206, 305a, 305b) and is movable between the moved-in state and a moved-out state.

5. Arrangement according to one of the preceding claims,
wherein the pull-out direction of the telescopic rails (204, 206, 305a, 305b) extends parallel to the outer side (224) of the wall of the safe module (21) .

6. Arrangement according to one of the preceding claims,
wherein the structural unit (40, 202, 302) additionally comprises at least two securing elements (210, 212, 214, 316), each of which is in engagement with one of the telescopic rails (204, 206, 305a, 305b) in the moved-in state of the structural unit (40, 202, 302).

7. Arrangement according to Claim 6,
wherein the securing elements (210, 212, 214, 316) engage into the telescopic rails (204, 206, 305a, 305b) from a direction parallel to the pull-out direction of the telescopic rails (204, 206, 305a, 305b), in particular are introduced into a region of the telescopic rails (204, 206, 305a, 305b) from said direction by way of a movement of the structural unit (40, 202, 302) from the moved-out state into the moved-in state.

8. Arrangement according to either of preceding Claims 6 and 7,
wherein the securing elements (210, 212, 214, 316) engage into the telescopic rails (204, 206, 305a, 305b) counter to the pull-out direction of the telescopic rails (204, 206, 305a, 305b).

9. Arrangement according to one of preceding Claims 6 to 8,
wherein the securing elements (210, 212, 214, 316) engage into the telescopic rails (204, 206, 305a, 305b) in such a way that a movement of the securing element (210, 212, 214, 316) in at least one direction perpendicular to the outer side (224) of the wall is not possible and, consequently, a movement of the structural unit (40, 202, 302) in the same direction is not possible.

10. Arrangement according to one of the preceding claims,
wherein the securing plate (214, 312) is parallel to the outer side (224) of the wall.

11. Arrangement according to one of the preceding claims,
wherein the securing plate (214, 312) comprises a height-adjustable part (218), with the aid of which the distance (240) of the securing plate (214, 312) from the outer side (224) of the wall of the safe module (21) is settable, in particular in a range from 0.1 mm to 3 mm, preferably in a range from 0.3 mm to 1 mm, in particular to a distance of 0.5 mm.

12. Arrangement according to one of the preceding claims,
wherein, in a moved-in state of the structural unit (40, 202, 302), the securing plate (214, 312) is arranged on the front end of the telescopic rails (204, 206, 305a, 305b) in the pull-out direction and is connected thereto.

13. Arrangement according to one of the preceding claims,
wherein the securing plate (214, 312) is arranged on a front end of the structural unit (40, 202, 302) in the pull-out direction.

14. Arrangement according to one of preceding Claims 2 to 13,
wherein the first plate (306) is arranged on a rear end of the structural unit (40, 202, 302) in the pull-out direction and the second plate (308) is arranged on a corresponding rear side of the safe module (21).

15. Arrangement according to one of preceding Claims 3 to 14,
wherein the securing cover (208, 318) comprises at least one locking element (215a, 215b, 320) which, only in a moved-out state of the structural unit (40, 202, 302), is able to be unlocked, with the aid of an unlocking element (248, 322), so that the securing cover (208, 318) is movable into an open position.

16. Arrangement according to one of preceding Claims 3 to 15,
wherein the securing cover (208, 318) is made of metal, in particular steel, and/or has a wall thickness in the range from 1 mm to 10 mm, preferably in the range from 2 mm to 5 mm, in particular of 3 mm.

## Revendications

1. Agencement pour une sécurité d'accès à au moins une ouverture (20) dans une paroi d'un module de coffre-fort (21) d'un dispositif (100, 102) pour la manipulation de billets de banque,
avec une unité de construction (40, 202, 302) qui est agencée à l'aide de deux rails télescopiques (204, 206, 305a, 305b) et reliée au module de coffre-fort (21) de telle sorte que, dans un état rétracté des rails télescopiques (204, 206, 305a, 305b), des billets de banque (13) peuvent être transportés à travers l'ouverture (20) entre le module de coffre-fort (21) et l'unité de construction (40, 202, 302),
**caractérisé en ce que**
l'unité de construction (40, 202, 302) a au moins une tôle de sécurité (214, 312) agencée entre les rails télescopiques (204, 206, 305a, 305b), la tôle de sécurité (214, 312) ayant une distance réglable (240, 313) par rapport à un côté extérieur (224) de la paroi du module de coffre-fort (21).

2. Agencement pour une sécurité d'accès à au moins une ouverture (20) dans une paroi d'un module de coffre-fort (21) d'un dispositif (100, 102) pour la manipulation de billets de banque, notamment selon la revendication 1, avec une unité de construction (40, 202, 302) qui peut être agencée à l'aide de deux rails télescopiques (204, 206, 305a, 305b) et reliée au module de coffre-fort (21) de telle sorte que, dans un état rétracté des rails télescopiques (204, 206, 305a, 305b), des billets de valeur (13) peuvent être transportés à travers l'ouverture (20) entre le module de coffre-fort (21) et l'unité de construction (40, 202, 302),
l'unité de construction (40, 202, 302) comprenant au moins une première tôle (306),
**caractérisé en ce que** le module de coffre-fort (21) comprend une deuxième tôle (308) qui est reliée de manière fixe au module de coffre-fort (21), et dans lequel la première tôle (306) est agencée, dans l'état rétracté de l'unité de construction (40, 202, 302), entre le côté extérieur (224) du module de coffre-fort (21) et une partie de la deuxième tôle (308) s'étendant à une distance du côté extérieur (224).

3. Agencement selon la revendication 1 ou 2,
dans lequel l'unité de construction (40, 202, 302) comprend un capot de sécurité (208, 318) agencé autour de l'ouverture (20), le capot de sécurité (208, 318) ayant au moins quatre parois latérales.

4. Agencement selon l'une quelconque des revendications précédentes, dans lequel l'unité de construction (40, 202, 302) est agencée entre deux rails télescopiques (204, 206, 305a, 305b) et peut être déployée à l'aide des rails télescopiques (204, 206, 305a, 305b) dans une direction d'extraction des rails télescopiques (204, 206, 305a, 305b) et peut être déplacée entre un état rétracté et un état déployé.

5. Agencement selon l'une quelconque des revendications précédentes, dans lequel la direction d'extraction des rails télescopiques (204, 206, 305a, 305b) s'étend parallèlement au côté extérieur (224) de la paroi du module de coffre-fort (21).

6. Agencement selon l'une quelconque des revendications précédentes, dans lequel l'unité de construction (40, 202, 302) comprend en outre au moins deux éléments de sécurité (210, 212, 214, 316) qui sont chacun en prise avec l'un des rails télescopiques (204, 206, 305a, 305b) à l'état rétracté de l'unité de construction (40, 202, 302).

7. Agencement selon la revendication 6, dans lequel les éléments de sécurité (210, 212, 214, 316) s'engagent dans les rails télescopiques (204, 206, 305a, 305b) depuis une direction parallèle à la direction d'extraction des rails télescopiques (204, 206, 305a, 305b), notamment ils sont introduits dans une zone des rails télescopiques (204, 206, 305a, 305b) depuis cette direction par un mouvement de l'unité de construction (40, 202, 302) de l'état déployé à l'état rétracté.

8. Agencement selon l'une quelconque des revendications 6 ou 7 précédentes, dans lequel les éléments de sécurité (210, 212, 214, 316) s'engagent dans les rails télescopiques (204, 206, 305a, 305b) à l'encontre de la direction d'extraction des rails télescopiques (204, 206, 305a, 305b).

9. Agencement selon l'une quelconque des revendications 6 à 8 précédentes, dans lequel les éléments de sécurité (210, 212, 214, 316) s'engagent dans les rails télescopiques (204, 206, 305a, 305b) de telle sorte qu'un mouvement de l'élément de sécurité (210, 212, 214, 316) dans au moins une direction perpendiculaire au côté extérieur (224) de la paroi est impossible, et donc qu'un mouvement de l'unité de construction (40, 202, 302) dans la même direction est impossible.

10. Agencement selon l'une quelconque des revendications précédentes, dans lequel la tôle de sécurité (214, 312) est parallèle au côté extérieur (224) de la paroi.

11. Agencement selon l'une quelconque des revendications précédentes, dans lequel la tôle de sécurité (214, 312) comprend une partie réglable en hauteur (218) à l'aide de laquelle la distance (240) entre la tôle de sécurité (214, 312) et le côté extérieur (224) de la paroi du module de coffre-fort (21) peut être réglée, notamment dans une plage de 0,1 mm à 3 mm, de préférence dans une plage de 0,3 mm à 1 mm, notamment à une distance de 0,5 mm.

12. Agencement selon l'une quelconque des revendications précédentes, dans lequel, dans un état rétracté de l'unité de construction (40, 202, 302), la tôle de sécurité (214, 312) est agencée à l'extrémité avant des rails télescopiques (204, 206, 305a, 305b) dans la direction d'extraction et est reliée à ceux-ci.

13. Agencement selon l'une quelconque des revendications précédentes, dans lequel la tôle de sécurité (214, 312) est agencée à une extrémité avant de l'unité de construction (40, 202, 302) dans la direction d'extraction.

14. Agencement selon l'une quelconque des revendications 2 à 13 précédentes, dans lequel la première tôle (306) est agencée à une extrémité arrière de l'unité de construction (40, 202, 302) dans la direction d'extraction et la deuxième tôle (308) est agencée sur un côté arrière correspondant du module de coffre-fort (21).

15. Agencement selon l'une quelconque des revendications 3 à 14 précédentes, dans lequel le capot de sécurité (208, 318) comprend au moins un élément de verrouillage (215a, 215b, 320) qui ne peut être déverrouillé que dans un état déployé de l'unité de construction (40, 202, 302) à l'aide d'un élément de déverrouillage (248, 322), de telle sorte que le capot de sécurité (208, 318) peut être déplacé vers une position ouverte.

16. Agencement selon l'une quelconque des revendications 3 à 15 précédentes, dans lequel le capot de sécurité (208, 318) est fabriqué en métal, notamment en acier, et/ou a une épaisseur de paroi dans la plage de 1 mm à 10 mm, de préférence dans la plage de 2 mm à 5 mm, notamment de 3 mm.
